# FASCICULE DE BREVET EUROPEEN

(11) **EP 0 865 879 B1**
(45) Date de publication et mention de la délivrance du brevet: **10.10.2001**
(21) Numéro de dépôt: 98870032.4
(22) Date de dépôt: 19.02.1998
(51) Int. Cl.: B24D 7/10, B24B 55/10, B24B 23/02

(54) **Disque abrasif de meulage et méthode de conception de ce disque**
Schleifscheibe und Verfahren zum Herstellen derselben
Abrasive grinding disc and method of manufacturing the same

(30) Priorité: 21.02.1997 BE 9700162
(43) Date de publication de la demande: 23.09.1998
(73) Titulaire: S.A. Carbodiam, 1495 Tilly (BE)
(72) Inventeur: Chevalier, Jean-Pierre, 1495 Tilly (BE); Boland, François, 1495 Tilly (BE)
(74) Mandataire: Vandeberg, Marie-Paule L.G.

(56) Documents cités:
- EP-A- 0 535 431
- US-A- 5 514 027
- PATENT ABSTRACTS OF JAPAN vol. 008, no. 037 (M-277), 17 février 1984 & JP 58 192759 A (MASAYUKI OKA), 10 novembre 1983

## Description

La présente invention concerne un disque abrasif pour le meulage de matériaux, comprenant un support muni de segments comportant un matériau abrasif et un liant d'enrobage.

Les outils de meulage existent dans une grande variété de formes et de dimensions, adaptés à une vaste gamme d'applications.

Historiquement, ils furent développés sur base de particules abrasives (oxyde d'alumine, carbure de silicium...) incorporés dans des liants organiques ou vitrifiés.

L'usure de ce type d'outil étant très importante, on a développé des meules constituées de segments de grains de diamant sertis dans un liant d'enrobage associés à un support métallique par soudage, brasage ou accrochage mécanique ou encore des meules obtenues par le frittage direct du liant d'enrobage sertissant les grains de diamant sur le corps métallique de l'outil. De nombreux emplois de ces outils ont lieu sous un arrosage abondant qui a le mérite de refroidir l'outil et d'assurer l'évacuation de la matière meulée.

Dans le cas du meulage à sec, les poussières dégagées par l'opération doivent être évacuées dès leur formation. On évite ainsi le colmatage de la surface active du disque, et la diminution de rendement et les échauffements préjudiciables qui en résultent.

Des dispositifs d'aspiration ou de soufflage sont prévus dans ce but mais n'assurent pas toujours leur office.

Des disques abrasifs diamantés de meulage ont été développées pour des machines portables actionnées par un opérateur. Ces outils présentent généralement la forme d'un disque et sont constitués d'un support présentant une zone périphérique en forme de couronne, une zone médiane de forme conique, et une zone intérieure en forme de disque. Des segments abrasifs, en forme de secteur de couronne, sont fixés sur le pourtour de la zone périphérique. Ces segments peuvent être disposés sur une seule rangée en forme de cercle, ou sur deux ou plusieurs rangées concentriques. Des ouvertures pratiquées dans le support permettent de forcer une circulation d'air de manière à refroidir les segments abrasifs en cours de travail, et d'emporter les copeaux et poussières de meulage.

Les disques comprenant une seule rangée de segments conduisent à un travail de meulage saccadé, et à un état de la surface meulée comportant des stries. Un bon appui de l'outil de meulage sur la surface à travailler est difficile à réaliser.

Les disques comportant deux ou plusieurs rangées de segments permettent un meilleur appui de l'outil de meulage, et conduisent à un travail de meulage plus régulier. Ces outils présentent cependant l'inconvénient que, en raison des chicanes imposées à la circulation de l'air, le refroidissement et l'enlèvement des copeaux et poussières de meulage sont difficiles à réaliser.

Le document JP-A-58192759 décrit un disque abrasif muni de segments en arc de cercle montés sur un disque ajouré, rigidifié à l'arrière par des plaques de renforcement. Les segments ont une largeur constante de l'intérieur du disque à sa périphérie, d'où il résulte une usure inégale.

L'invention a pour but de remédier de manière simple et efficace aux inconvénients mentionnés ci-dessus. Ce but est atteint pour un disque abrasif selon la revendication 1 et un segment abrasif selon la revendication 4.

L'invention a pour objet un disque abrasif de meulage constitué d'un support comprenant une zone périphérique en forme de couronne, une zone médiane de forme conique et une zone centrale en forme de disque. La zone périphérique est munie de segments abrasifs. Des ouvertures permettant l'aspiration ou l'insufflation d'air sont prévues dans cette zone périphérique. Les segments abrasifs ont en substance une forme de « L » ou d'accent circonflexe, et présentent une aile s'étendant sensiblement suivant le pourtour du disque, et une aile s'étendant sensiblement du pourtour vers le centre du disque. La surface active des segments s'accroit de l'intérieur du disque vers sa périphérie. Les dits segments en forme de « L » ou d'accent circonflexe peuvent présenter une large gamme de formes, de courbures et de largeurs, sans sortir du cadre de l'invention. De manière préférée, les segments abrasifs ont la forme d'une aube, et le profil de cette aube est déterminé de telle sorte que, lorsque le disque est en rotation, l'air aspiré ou insufflé s'écoule avec une vitesse absolue suivant les rayons du disque, facilitant ainsi la circulation de cet air. A cette fin, les segments abrasifs présentent avantageusement un profil en forme de spirale parabolique. Les segments abrasifs peuvent comporter des grains de diamant et un liant d'enrobage.

D'autres caractéristiques et avantages de l'invention apparaîtront à la lecture de la description qui suit, référence étant faite aux figures annexées. Sur ces figures:
- la Fig. 1 est une vue de face d'un disque de meulage suivant l'art antérieur;
- la Fig. 2 est une vue latérale d'une machine de meulage portable;
- la Fig. 3 montre l'état de surface obtenu après meulage au moyen du disque de meulage représenté à la Fig.1;
- les Figs. 4, 5 et 6 sont semblables aux Figs. 1,2 et 3, mais relatives à une autre forme de disque de meulage suivant l'art antérieur;
- la Fig. 7 représente, pour moitié, un disque de meulage suivant l'invention, vu de face;
- la Fig. 8 est une vue en perspective cavalière, et en éclaté, d'une partie d'un disque de meulage suivant l'invention;
- la Fig. 9 illustre schématiquement le mode de détermination de la forme optimale d'un segment abrasif.

La figure 1 représente un disque de meulage 2 suivant l'art antérieur, constitué d'un support comprenant une zone périphérique en forme de couronne 4, une zone médiane de forme conique 6, et une zone intérieure en forme de disque 8. Ces trois zones sont centrées autour du même axe. Des segments abrasifs 10 , en forme de secteur de couronne, sont disposés sur la face de la zone périphérique en forme de couronne 4, à son pourtour. Des ouvertures de passage de l'air 12 sont ménagés à travers le support. Ces ouvertures 12 peuvent être ménagées dans la zone médiane de forme conique 6. Une circulation d'air forcée est établie à travers ces ouvertures 12, et permet de refroidir les segments abrasifs 10 et d'emporter les copeaux et les poussières résultant du meulage.

Si, lors de l'utilisation d'un tel disque de meulage 2 au moyen d'une machine portable de meulage 14, l'opérateur applique la dite machine à plat sur la surface à meuler, en mettant en contact simultanément toute la zone périphérique 4 avec la surface à meuler, alors il est difficile de maintenir correctement la machine en position. L'opérateur a donc naturellement tendance à incliner sa machine ainsi que représenté à la Fig. 2. par l'angle A, pour ne faire porter sur la surface à meuler qu'une seule portion de la zone périphérique 4. Il en résulte des sillons 16, qui nuisent à la qualité de la surface obtenue.

Dans la variante d'un disque de meulage suivant l'art antérieur 2, représenté aux Fig. 4, 5 et 6, on a disposé les segments abrasifs 10 sur deux cercles concentriques. L'opérateur peut appuyer sa machine de manière plus horizontale, et le risque de créer les sillons 16 est réduit. Cependant, dans cette variante, l'air utilisé pour refroidir les segments abrasifs 10 et pour emporter les copeaux et les poussières doit parcourir un chemin comportant de nombreuses chicanes, représenté à la Fig. 4 par les flèches B. On doit alors soit recourir à une puissance de ventilation importante, soit se contenter d'un refroidissement des segments 10 et d'une évacuation des poussières et copeaux médiocres.

La Fig. 7 représente un disque de meulage 18 suivant l'invention, vu de face. Les éléments similaires sont numérotés de la même manière qu'aux Figs. 1 et 4. Les segments abrasifs 20 ont une forme en « L » ou en accent circonflexe, et présentent une aile 22 s'étendant sensiblement suivant le pourtour du disque 18, et une aile 24 s'étendant sensiblement du pourtour vers le centre du disque, de manière dégressive. Cette disposition permet d'obtenir que tout cercle de la zone périphérique présente de la matière abrasive, tout en présentant une part de surface active plus importante sur le pourtour du disque 18.

Dans une variante améliorée de l'invention, on donne aux segments 20 une forme d'aube de turbine telle que, lorsque le disque 18 tourne dans le sens indiqué par la flèche T, l'air de refroidissement aspiré à travers les ouvertures 12 s'écoule de l'extérieur vers l'intérieur du disque 18 en un parcours sensiblement radial. Ces segments 20 présentent donc un obstacle minimal à la circulation de l'air. D'autres combinaisons du sens de circulation de l'air, du sens de rotation du disque de meulage 18 et de la forme des aubes permettent d'obtenir le même résultat. Le même effet peut être obtenu, par exemple, avec la forme des segments 20 de la Fig. 9, l'air étant insufflé par les ouvertures 12, c'est-à-dire circulant du centre du disque 18 vers sa périphérie, et le disque 18 tournant dans le sens de la flèche T.

La forme des segments 20 suivant l'invention, représentés à la Fig. 7, présente donc l'avantage de faciliter la circulation de l'air. Elle présente également la caractéristique avantageuse que la surface active, c'est-à-dire la surface de contact entre les segments 20 et la surface à meuler croît de l'intérieur du disque 18 vers sa périphérie. Il en résulte un travail de meulage plus régulier.

La Fig. 8 est une perspective cavalière d'un disque de meulage 18 suivant l'invention. Elle met en évidence la forme du support comprenant une zone périphérique 4 et une zone intérieure 8, situées dans des plans parallèles décalés, et raccordées par une zone médiane conique 6, et prenant ainsi la forme d'une cloche aplatie.

La Fig. 9 illustre schématiquement le mode de détermination de la forme à donner à un segment abrasif 20 afin d'optimiser la circulation de l'air insufflé par les ouvertures 12. L'air parcourt la zone périphérique à partir d'une zone circulaire délimitée par Rₐ et une zone de sortie délimitée par R_{c}. Pour une particule d'air en circulation, on a a la relation vectorielle suivante entre la vitesse absolue, Vₐ, la vitesse relative Vᵣ, et la vitesse d'entraînement Vₑ :${\vec{\text{V}}}_{\text{a}} \text{=} {\vec{\text{V}}}_{\text{r}} \text{+} {\vec{\text{V}}}_{\text{e}}$ (Vitesse absolue = vitesse relative + vitesse d'entraînement).

La vitesse d'entraînement Vₑ est imposée par la rotation du disque 18. Si l'on souhaite que la vitesse absolue Vₐ soit dirigée radialement, on peut construire la vitesse relative Vᵣ. La courbure du segment abrasif 20 est alors dirigée suivant Vᵣ. On peut ainsi construire la forme optimale d'un segment abrasif 20 respectant les contraintes aérodynamiques.

La vitesse d'entraînement est donnée par${\text{V}}_{\text{e}} \text{= ω *} \text{r}$ ou ω est la vitesse angulaire de rotation du disque 18, et r la distance entre la particule et le centre du disque.

Le débit d'air Q traversant une section S entre deux segments 20 étant constant du rayon d'entrée Rₐ au rayon de sortie R_{c}, on a$\text{Q} \text{=} {\text{V}}_{\text{a}} \text{*} \text{S}$

La section de passage de l'air S croît du centre vers la périphérie suivant l'équation :$\text{S} \text{= 2 * π *} \text{r} \text{*} \text{h}$ ou h est l'épaisseur d'un segment.

Dans le triangle ABC, on a$\text{Tanα} \text{=} \frac{{\text{V}}_{\text{e}}}{{\text{V}}_{\text{a}}} \text{=} \frac{\text{ω *} \text{r}}{\frac{\text{Q}}{\text{2π *} \text{r} \text{*} \text{h}}}$ soit$\text{Tan} \text{α =} \text{k} \text{*} {\text{r}}^{\text{2}}$ ou k est une constante dépendant du débit d'air Q, de la vitesse angulaire ω, et de la hauteur h d'un segment 20.

L'expression de la courbe optimale, en coordonnées polaires r, θ peut être obtenue en considérant le point A de coordonnées r, θ et le point infiniment voisin sur la courbe, C, de coordonnées r+dr, θ+dθ. Dans le même triangle ABC, on a la relation$\text{Tan} \text{α =} \frac{\text{r} \text{*} \text{d} \text{θ}}{\text{dr}}$ En comparant les équations (1) et (2), on obtient$\frac{\text{d} \text{θ}}{\text{dr}} \text{=} \text{k} \text{*} \text{r}$ soit$\text{θ =} \frac{\text{K *} {\text{r}}^{\text{2}}}{\text{2}} \text{+} \text{Cte}$

La forme théorique optimale du segment 20, est donc celle d'une spirale parabolique. Une amélioration très sensible de la circulation de l'air peut être obtenue au moyen de segments 20 dont la forme se rapproche de celle guidée par la théorie ci-dessus, sans pour autant devoir être identique à la forme théorique. En outre, grâce aux segments 20 suivant l'invention, la surface active de meulage se répartit de manière régulière entre le rayon intérieur Rₐ et le rayon extérieur R_{b}, et est maximale à la périphérie, là où elle est requise. Les segments abrasifs suivant l'invention 20 permettent une amélioration substantielle de la qualité de la surface meulée obtenue, de la facilité de manipulation de l'outil par l'opérateur, et de la longévité de l'outil, grâce à une meilleure ventilation et une meilleure élimination des copeaux et poussières de meulage.

## Revendications

1. Disque abrasif de meulage (18) constitué d'un support comprenant une zone périphérique en forme de couronne (4), une zone médiane de forme conique (6) et une zone centrale en forme de disque (8), la zone périphérique (4) étant munie de segments abrasifs (20), des ouvertures (12) permettant l'aspiration ou l'insufflation d'air étant prévues dans la zone périphérique (4), **caractérisé en ce que** les segments abrasifs (20) ont en substance une forme d'accent circonflexe, et présentent une aile (22) s'étendant sensiblement suivant le pourtour du disque (18), et une aile (24) s'étendant sensiblement du pourtour vers le centre du disque (18), **la surface active des segments (20) s'accroissant de l'intérieur du disque (8) vers la périphérie.**

2. Disque abrasif de meulage (18) suivant la revendication 1, **caractérisé en ce que** les segments abrasifs (20) ont en substance la forme d'une aube, le profil de cette aube étant déterminé de telle sorte que, lorsque le disque (18) est en rotation, l'air aspiré ou insufflé s'écoule avec une vitesse absolue suivant les rayons du disque (18).

3. Disque abrasif de meulage (18) suivant la revendication 2 **caractérisé en ce que** les segments abrasifs (20) présentent un profil en forme de spirale parabolique.

4. Segment abrasif (20) apte à être utilisé dans un disque abrasif de meulàge (18) suivant l'une quelconque des revendications précédentes, **caractérisé en ce qu'** il a en substance une forme d'accent circonflexe avec deux ailes (22, 24).

## Patentansprüche

1. Schleifscheibe (18), die aus einem Träger besteht, der einen ringförmigen Umfangsbereich (4), einen konischen Mittelbereich (6) und einen scheibenförmigen zentralen Bereich (8) aufweist, wobei der Umfangsbereich (4) mit Schleifsegmenten (20) versehen ist und wobei Öffnungen (12), die das Ansaugen oder Einblasen von Luft gestatten, im Umfangsbereich (4) ausgebildet sind, **dadurch gekennzeichnet, daß** die Schleifsegmente (20) im wesentlichen dachförmig sind und einen Schenkel (22), der sich im wesentlichen entlang dem Umfang der Scheibe (18) erstreckt, und einen Schenkel (24), der sich im wesentlichen vom Umfang zur Mitte der Scheibe (18) erstreckt, aufweisen, wobei sich die aktive Fläche der Segmente (20) vom Inneren der Scheibe (8) zum Umfang hin vergrößert.

2. Schleifscheibe (18) nach Anspruch 1, **dadurch gekennzeichnet, daß** die Schleifsegmente (20) im wesentlichen schaufelförmig ausgebildet sind, wobei das Profil dieser Schaufel so festgelegt wird, daß bei Drehung der Scheibe (18) die angesaugte oder eingeblasene Luft mit einer absoluten Geschwindigkeit entlang den Radien der Scheibe (18) strömt.

3. Schleifscheibe (18) nach Anspruch 2, **dadurch gekennzeichnet, daß** die Schleifsegmente (20) ein Profil in Form einer Fermatschen Spirale aufweisen.

4. Schleifsegment (20), das in einer Schleifscheibe (18) nach einem der vorhergehenden Ansprüche verwendet werden kann, **dadurch gekennzeichnet, daß** es im wesentlichen in Form eines Daches mit zwei Schenkeln (22, 24) ausgebildet ist.

## Claims

1. Abrasive grinding disc (18) consisting of a backing comprising a ring-shaped peripheral zone (4), a conically-shaped middle zone (6) and a disc-shaped central zone (8), the peripheral zone (4) being equipped with abrasive segments (20), openings (12) allowing air to be drawn or blown in being provided in the peripheral zone (4), **characterized in that** the abrasive segments (20) are essentially in the shape of a circumflex accent and have one leg (22) extending essentially along the periphery of the disc (18) and one leg (24) extending essentially from the periphery towards the centre of the disc (18), the active area of the segments (20) increasing from the inside of the disc (8) towards the periphery.

2. Abrasive grinding disc (18) according to Claim 1, **characterized in that** the abrasive segments (20) are essentially in the shape of a paddle blade, the profile of this blade being determined so that, when the disc (18) is rotating, the air drawn or blown in flows with an absolute velocity along the radii of the disc (18).

3. Abrasive grinding disc (18) according to Claim 2, **characterized in that** the abrasive segments (20) have a profile in the shape of a parabolic spiral.

4. Abrasive segment (20) which can be used in an abrasive grinding disc (18) according to any one of the preceding claims, **characterized in that** it is essentially in the shape of a circumflex accent with two legs (22, 24).
